# EUROPÄISCHE PATENTSCHRIFT

(11) **EP 0 724 100 B1**
(45) Veröffentlichungstag und Bekanntmachung des Hinweises auf die Patenterteilung: **22.03.2000**
(21) Anmeldenummer: 96250008.8
(22) Anmeldetag: 15.01.1996
(51) Int. Cl.: F16K 31/60

(54) **Wegeventil mit hebelartigem Betätigungselement**
Directional valve with lever-like actuator
Distributeur avec elément d'actionnement en forme de levier

(30) Priorität: 27.01.1995 DE 19503667
(43) Veröffentlichungstag der Anmeldung: 31.07.1996
(73) Patentinhaber: MANNESMANN Aktiengesellschaft, 40213 Düsseldorf (DE)
(72) Erfinder: Möller, Rudolf, D-30989 Gehrden 1 (DE); Brausfeld, Walter, D-30627 Hannover (DE); Götting, Helmut, D-30916 Isernhagen (DE); Müller, Peter, D-30457 Hannover (DE); Scharnowsk, Gerhard, D-30989 Gehrden (DE)
(74) Vertreter: Presting, Hans-Joachim, Dipl.-Ing.

(56) Entgegenhaltungen:
- EP-A- 0 041 412
- GB-A- 987 135
- GB-A- 2 149 479

## Beschreibung

Die Erfindung betrifft ein Wegeventil mit den Merkmalen nach dem Oberbegriff von Anspruch 1.

Ein dementsprechendes Ventil geht aus der GB 149 479 A hervor. Hierbei ist jedoch das hebelartige Betätigungselement ungeführt am Ventilgehäuse allein durch die elastische Biegeverbindung gehalten. Diese Verbindung weist den Nachteil auf, daß es zu einer Überbeanspruchung der so gebildeten Drehachse kommt, da diese durch wechselseitiges Verbiegen unter großem Drehwinkel brechen kann.

Wegeventile, insbesondere z.B. 3/2 Wegeventile dienen dazu, die Arbeitsleitung eines hydraulisch oder pneumatisch betriebenen Aggregats abwechselnd mit einer Druckleitung oder mit einer Entlüftungsleitung bzw. Entlüftungsvorrichtung zu verbinden. Diese Wegeventile werden zur Steuerung einfach wirkender Zylinder oder als Schalter zur Steuerung weiterer Ventile eingesetzt.

Es ist eine Handbetätigungseinrichtung für Magnetventile bekannt (DE-PS 27 17 687), wobei ein Betätigungsbolzen zur Notbetätigung sowie zur Hilfsbetätigung beim Einrichten von Maschinen dient. Hierbei sind an dem von außen zugänglichen Ende des Betätigungsbolzens Abschnitte vorgesehen, die durch Trennuten voneinander abgegrenzt und einzeln abtrennbar sind. Außerdem sind auch Biegeverbindungen an Teilen bekannt, um ein besonderes Scharnier zu ersparen.

Bei Ventilen wird ein Betätigungselement, wie z.B. ein Rollenhebel, ein Taster, ein Schaltgriff oder dgl. am Ventilgehäuse durch Niete, Schrauben usw. befestigt. Dadurch sind nicht nur eine Mehrzahl von Teilen notwendig, sondern auch eine Vielzahl von Montageschritten, wobei die Herstellung solcher Ventile nicht mehr ausreichend wirtschaftlich erfolgen kann.

Es ist Aufgabe der Erfindung, ein in der Herstellung und Montage einfaches und somit preiswertes Ventil zu schaffen, bei gleichzeitig sicherer Führung des Betätigungselementes.

Diese Aufgabe wird beim gattungsgemäßen Ventil durch die im kennzeichnenden Teil von Anspruch 1 definierten Merkmale gelöst. Dadurch wird beim ersten Zuklappen des Betätigungselementes dieses soweit eingerastet, daß nur noch der vorherbestimmte Hub als Relativbewegung ausgeführt werden kann.

Die damit eingenommene Betriebslage wird nach weiteren Merkmalen dadurch gesichert, daß die Ausnehmung in einem Steg-Abstand an der Rippe angeordnet ist. Nach Überspringen des Steg-Abstandes kann nur noch der erwähnte Hub ausgeführt werden.

Der relative Weg zwischen Betätigungselement und Ventilgehäuse kann dadurch eingestellt werden, daß die Ausnehmung gegenüber dem Steg einen Bewegungsweg entsprechend dem Hub des Ventilstößels zuläßt.

Die Abmessungen des Ventils sind dabei der Art, daß die Ausnehmung für den Steg eine Führung bildet bzw. bewirkt.

Eine weitere Führung zwischen Betätigungselement und Ventilgehäuse wird sodann dadurch geschaffen, daß an dem Betätigungselement eine Rippe mittig zum Ventilgehäuse vorgesehen ist, an der ebenfalls mittig ein Steg angeformt ist, der eine Seitenführung des Ventilgehäuses durchgreifend in eine die Ventilgehäusebreite durchstoßende Ausnehmung einführbar ist. Das Ventilgehäuse wird dadurch kompakt und ohne vorspringende Teile bzw. Kanten.

Eine solche Führung kann noch genauer gestaltet werden, indem an paarweise vorgesehenen Rippen des Betätigungselementes jeweils in Vertiefungen eingreifende Vorsprünge o.dgl. vorgesehen sind.

Die Kompaktheit des Ventils wird außerdem dadurch unterstützt, daß das Betätigungselement innerhalb der Ventilgehäusebreite oder mit diesem abschließend angeordnet ist.

Eine alternative Lösung zur Führung bei unverändertem Herstellungsverfahren besteht darin, daß am Betätigungselement nur eine Rippe angeformt ist, die in eine etwa schlitzförmige Führung am Ventilgehäuse einschwenkbar und verrastbar ist.

Der Hub kann dadurch begrenzt oder festgelegt werden, indem innerhalb der Breite des Ventilgehäuses im Schwenkbereich des Betätigungselementes ein schräger Absatz als Anschlag für das Betätigungselement dient. Das Betätigungselement kann somit nur soweit geschwenkt werden, bis es an dem schrägen Absatz anliegt.

Eine weitere alternative Ausführungsform sieht vor, daß an einer paarweisen Rippe auf der Innenseite jeweils ein Steg angeordnet ist, der jeweils in eine in die Ventilgehäusebreite eingelassene bogenförmige Ausnehmung eingreift.

Vorteilhaft ist außerdem, daß die Biegeverbindung aus einem an das Ventilgehäuse angeformten etwa parallel zur Ventilgehäuse-Kontur verlaufenden im Biegebereich mit Spaltabstand angeordneten Hebelarm gebildet ist.

Ausführungsbeispiele der Erfindung sind in der Zeichnung dargestellt und werden im folgenden näher erläutert.

Es zeigen
- Figur 1A: eine Seitenansicht eines Wegeventils in Betriebsstellung,
- Figur 1B: die zu Figur 1 gehörende Vorderansicht,
- Figur 1C: eine Seitenansicht des Ventils außerhalb der Betriebsstellung,
- Figur 1D: einen Teilquerschnitt durch das Ventil in Betriebsstellung
- Figur 2: eine alternative Ausführungsform mit mittigem Hebelarm außerhalb der Betriebsstellung
- Figur 3: das Wegeventil in Seitenansicht im Querschnitt, nachdem das Betätigungselement in Betriebslage gebracht ist,
- Figur 4: eine Seitenansicht der Aiusführungsform in Betriebsstellung ,
- Figur 5: die zu Fig.4 gehörende Vorderansicht,
- Figur 6: eine weitere alternative Ausführungsform mit paarweisen Rippen außerhalb der Betriebsstellung,
- Figur 7: einen Teilquerschnitt durch das Ventil gemäß Fig.6,
- Figur 8: das Ventil gemäß Fig.6 in Betriebsstellung und
- Figur 9: eine weitere alternative Ausführungsform für die Biegeverbindung.

Das Wegeventil weist ein hebelartiges Betätigungselement 1 auf, das um eine am Ventilgehäuse 2 feste Drehachse 3 schwenkbar ist und das mit einem Hebelarm 1a einen (gefederten) Ventilstößel 4 betätigt.

Das Ventilgehäuse 2 und das hebelartige Betätigungselement 1 sind einstückig aus Kunststoff hergestellt, d.h. gespritzt, wobei das Ventilgehäuse 2 und das Betätigungselement 1 mittels einer elastischen Biegeverbindung 5 unlösbar miteinander verbunden sind. Die Biegeverbindung 5 besteht aus einem stetigen Übergang gleichbleibender Werkstoffdicke oder aus einem solchen mit beidseitig angeordneten muldenförmigen Vertiefungen, die zwar eine feste Verbindung bilden, jedoch den Biegevorgang erleichtern.

Es ist auch möglich, die Biegeverbindung durch Einlegen von biegefähigen Materialien, wie z.B. von Glasfasern o.dgl. zu verstärken oder überhaupt zu bilden. Derartige Elemente wie Glasfasern können vom übrigen plastifizierbaren Kunststoff des Ventilgehäuses umgeben bzw. in diese eingebettet sein.

Das als Hebelarm 1a ausgebildete Betätigungselement 1 weist jeweils eine seitlich am Hebelarm 1a angeformte Rippe 6 a und 6b auf. An den Rippen 6a und 6b sind bogenförmige Ausnehmungen 8 mit einem Schwenkradius 7 ausgebildet. Dazu passend befindet sich ein zugehöriger analog geformter Steg 9 an jeder Seite des Ventilgehäuses 2 (Figuren 1A - 1C). Währenddem der Steg 9 unmittelbar an einer Randkante 2a beginnt und im übrigen um ein vorherbestimmtes Maß kürzer ist als die bogenförmige Ausnehmung 8, befindet sich die an den Stirnseiten geschlossene Ausnehmung 8 mit einem Steg-Abstand 10 in der Rippe 6. Das Verhältnis der Bogenlängen der Ausnehmung 8 und des Steges 9 ist dahingehend festgelegt, daß die Ausnehmung 8 gegenüber dem Steg 9 einen Bewegungsweg 11 entsprechend einem Hub 12 des Ventilstößels 4 gestattet. In der Breite sind die Ausnehmung 8 und der Steg 9 derart aufeinander abgestimmt, und zwar mit entsprechenden Toleranzen, daß die Ausnehmung 8 für den Steg 9 eine Führung 14 bildet. Das Ventilgehäuse 2 wird über Befestigungsbohrungen 13 befestigt.

An dem Betätigungselement 1 sind in der Ausführungsform der Figuren 1A bis 1D 4 paarweise Rippen 6a, 6b in einem Abstand 15 vorgesehen, der im wesentlichen einer Ventilgehäusebreite 16 entspricht, wobei in dem Ventilgehäuse 2 alle Teile für den Ventilstößel 4 und die Druckmittelanschlüsse 22 bzw. 23 vorhanden sind.

An den paarweise vorgesehenen Rippen 6a,6b des Betätigungselementes 1 sind jeweils Vertiefungen 17 am Ventilgehäuse 2 angeordnet, in die Vorsprünge 18 o.dgl. eingreifen.

Nach dem Zusammenklappen des Betätigungselementes 1, wobei der Steg -Abstand 10 kurzzeitig den Steg 9 überspringt, so daß der Steg 9 in die Ausnehmung 8 einrastet und nur noch auf die Weglänge des Hubes 12 bewegbar ist (Figuren 1A und 1C), gleiten der Steg 9 und die Ausnehmung 8 geführt ineinander. Eine zusätzliche Führung ist dadurch geschaffen, daß die paarweise vorgesehenen Rippen 6a, 6b des Betätigungselementes 1 im Abstand 15 an Gehäuseflächen 19 anliegen.

Wie aus den Figuren 1B , 1D, 3, 5 und 7 ersichtlich ist, ist das Betätigungselement 1 innerhalb der Ventilgehäusebreite 16 oder mit dieser abschließend angeordnet, wodurch eine äußerst kompakte Bauform entsteht.

Alternativ zur vorstehend beschriebenen Lösung ist es möglich, daß am Betätigungselement 1 nur eine Rippe 6 angeformt ist, die in eine etwa schlitzförmige Seitenführung 24 am Ventilgehäuse 2 einschwenkbar und verrastbar ist (Fig.2 bis 5).

Wie in den Figuren 1A - 1C, 6 und 8 sichtbar ist, dient innerhalb der Breite 16 des Ventilgehäuses 2 im Schwenkbereich des Betätigungselementes 1 ein schräger Absatz 20 als Anschlag für das Betätigungselement 1, das somit nicht weiter geschwenkt werden kann als dies durch den Absatz 20 bestimmt wird. Diese Anschlagfunktion kann jedoch auch alternativ in die Ausnehmung 8 mit dem Steg 9 gebracht werden, je nachdem, welche Lösung der Konstrukteur anstrebt.

Eine Schaltrolle 21 wird mittels eines Bolzens montiert, wobei der Schaltrollen-Durchmesser 21a etwas größer ist als ein Auge, das am Betätigungselement 1 gebildet ist. Ebenfalls ist die Schaltrollen-Dicke 21b entsprechend kleiner als die Ventilgehäusebreite 16 und liegt in einem Ausschnitt des Betätigungselementes 1.

In der Alternativen der Fig.2 bis 5 ist ersichtlich, daß an dem Betätigungselement 1 eine Rippe 6 mittig zum Ventilgehäuse 2 vorgesehen ist, an der ebenfalls mittig ein Steg 9 angeformt ist, der eine Seitenführung 24 des Ventilgehäuses 2 durchgreift und in eine die Ventlgehäusebreite 16 durchstoßende Ausnehmung, die an beiden Seiten offen ist, eingeführt wird.

Die Kompaktheit des Ventilgehäuses 2 wird dadurch gewahrt, daß das Betätigungselement 1 innerhalb der Ventilgehäusebreite 16 oder mit diesem abschließend angeordnet ist. Gemäß den Fig.2 bis 5 ist am Betätigungselement 1 nur eine Rippe 6 angeformt, die in eine etwa schlitzförmige Führung 19 am Ventilgehäuse 2 einschwenkbar und verrastbar ist.

Innerhalb der Breite des Ventilgehäuses 2 dient im Schwenkbereich des Betätigungselementes ein schräger Absatz 20 als Anschlag für den Hebelarm 1a.

Eine andere Alternative der Führung des Hebelarms 1a, seiner Einstellung und Verrastung in dem Ventilgehäuse 2 besteht darin (Fig.6 bis 8), daß an einer paarweisen Rippe 6a, 6b auf der Innenseite jeweils ein Steg 9 angeordnet ist, der jeweils in eine in die Ventilgehäusebreite 16 eingelassene bogenförmige Ausnehmung 8 eingreift.

In Fig. 9 ist außerdem dargestellt, daß die Biegeverbindung 5 aus einem an das Ventilgehäuse 2 angeformten, etwa parallel zur Ventilgehäusekontur 2b verlaufenden Biegebereich mit Spaltabstand 25 angeordnetem Hebelarm 1a gebildet ist, dadurch entsteht ein Hebelarm 1a durchgehend gleicher Wandstärke

## Patentansprüche

1. Wegeventil mit einem hebelartigen Betätigungselement (1), das um eine am Ventilgehäuse (2) feste Drehachse schwenkbar ist und das mit einem Hebelarm einen Ventilstößel (4) betätigt, wobei das Ventilgehäuse (2) und das hebelartige Betätigungselement einstückig hergestellt sind und das Ventilgehäuse (2) und das Betätigungselement (1) mittels einer elastischen Biegeverbindung (5) unlösbar miteinander verbunden sind,
dadurch gekennzeichnet,
daß an dem Hebelarm (1a) des Betätigungselementes (1) mindestens eine angeformte Rippe (6, 6a, 6b) vorhanden ist, die mit einer Ausnehmung (8) oder einem Steg (9) versehen ist und so mit einem entsprechenden, analog geformten Steg (9) oder einer entsprechenden, analog geformten Ausnehmung (8) am Ventilgehäuse (2) zusammenwirkt.

2. Wegeventil nach Anspruch 1,
dadurch gekennzeichnet,
daß die Ausnehmung (8) in einem Steg-Abstand (10) an der Rippe (6) angeordnet ist.

3. Wegeventil nach einem der Ansprüche 1 bis 2,
dadurch gekennzeichnet,
daß die Ausnehmung (8) gegenüber dem Steg (9) einen Bewegungsweg (11) entsprechend dem Hub (12) des Ventilstößels (4) zuläßt.

4. Wegeventil nach einem der Ansprüche 1 bis 3,
dadurch gekennzeichnet,
daß die Ausnehmung (8) für den Steg (9) eine Führung (14) bildet.

5. Wegeventil nach einem der Ansprüche 1 bis 4,
dadurch gekennzeichnet,
daß an dem Betätigungselement (1) eine Rippe (6) mittig zum Ventilgehäuse (2) vorgesehen ist, an der ebenfalls mittig ein Steg (9) angeformt ist, der eine Seitenführung (24) des Ventilgehäuses (2) durchgreifend in eine die Ventilgehäusebreite (16) durchstoßende Ausnehmung (8) einführbar ist.

6. Wegeventil nach einem der Ansprüche 1 bis 5,
dadurch gekennzeichnet,
daß an den paarweise vorgesehenen Rippen (6a,6b) des Betätigungselementes (1) jeweils in Vertiefungen (17) am Ventilgehäuse (2) eingreifende Vorsprünge (18) vorgesehen sind.

7. Wegeventil nach einem der Ansprüche 1 bis 6,
dadurch gekennzeichnet,
daß das Betätigungselement (1) innerhalb der Ventilgehäusebreite (16) oder mit diesem abschließend angeordnet ist.

8. Wegeventil nach einem der Ansprüche 1 bis 7,
dadurch gekennzeichnet,
daß am Betätigungselement (1) nur eine Rippe (6) angeformt ist, die in eine etwa schlitzförmige Führung (19) am Ventilgehäuse (2) einschwenkbar und verrastbar ist.

9. Wegeventil nach einem der Ansprüche 1 bis 8,
dadurch gekennzeichnet,
daß innerhalb der Breite (16) des Ventilgehäuses (2) im Schwenkbereich des Betätigungselementes (1) ein schräger Absatz (20) als Anschlag für das Betätigungselement (1) dient.

10. Wegeventil nach einem der Ansprüche 1 bis 9,
dadurch gekennzeichnet,
daß an den paarweise vorgesehenen Rippen (6a,6b) auf der Innenseite jeweils ein Steg (9) angeordnet ist, der jeweils in eine in die Ventilgehäusebreite (16) eingelassene bogenförmige Ausnehmung (8) eingreift.

11. Wegeventil nach einem der Ansprüche 1 bis 10,
dadurch gekennzeichnet,
daß die Biegeverbindung (5) aus einem an das Ventilgehäuse (2) angeformten etwa parallel zur Ventilgehäusekontur (2b) verlaufenden im Biegebereich mit Spaltabstand (25) angeordneten Hebelarm (1a) gebildet ist.

## Claims

1. A directional control valve having a lever-type actuating element (1), which may be swivelled about an axis of rotation integral with the valve housing (2) and which actuates a valve lifter (4) by means of a lever arm, the valve housing (2) and the lever-type actuating element being in one piece and the valve housing (2) and the actuating element (2) being connected undetachably together by means of a resilient bending connection (5),
characterised in that
at least one rib (6, 6a, 6b) is formed on the lever arm (la) of the actuating element (1), which rib (6, 6a, 6b) is provided with a recess (8) or a web (9) and thus interacts with a corresponding, similarly formed web (9) or a corresponding, similarly formed recess (8) on the valve housing (2).

2. A directional control valve according to claim 1,
characterised in that
the recess (8) is arranged on the rib (6) with a web spacing (10).

3. A directional control valve according to either one of claims 1 to 2,
characterised in that
the recess (8) permits a movement distance (11) relative to the web (9) corresponding to the lift (12) of the valve lifter (4) .

4. A directional control valve according to any one of claims 1 to 3,
characterised in that
the recess (8) forms a guide (14) for the web (9).

5. A directional control valve according to any one of claims 1 to 4,
characterised in that
a rib (6) is provided on the actuating element (1) centrally in relation to the valve housing (2), on which rib (6) there is formed, also centrally, a web (9), which may be introduced through a lateral guide (24) of the valve housing (2) into a recess (8) passing through the valve housing width (16).

6. A directional control valve according to any one of claims 1 to 5,
characterised in that
projections (18) each engaging in indentations (17) in the valve housing (2) are provided on the ribs (6a, 6b), provided in pairs, of the actuating element (1).

7. A directional control valve according to any one of claims 1 to 6,
characterised in that
the actuating element (1) is arranged within the valve housing width (16) or flush therewith.

8. A directional control valve according to any one of claims 1 to 7,
characterised in that
only one rib (6) is formed on the actuating element (1), which rib (6) may be swivelled into an approximately slit-shaped guide (19) on the valve housing (2).

9. A directional control valve according to any one of claims 1 to 8,
characterised in that
an inclined shoulder (20), within the width (16) of the valve housing (2) in the swivel area of the actuating element (1), serves as a limit stop for the actuating element (1).

10. A directional control valve according to any one of claims 1 to 9,
characterised in that
a web (9) is arranged on the inside in each case on the ribs (6a, 6b) provided in pairs, which web (9) engages in each case in an arcuate recess (8) formed in the valve housing width (16).

11. A directional control valve according to any one of claims 1 to 10,
characterised in that
the bending connection (5) is formed of a lever arm (1a) formed on the valve housing (2), extending approximately parallel to the valve housing contour (2b) and arranged in the bending area with a gap spacing (25).

## Revendications

1. Distributeur ayant un élément d'actionnement (1) du type levier, qui peut pivoter autour d'un axe de rotation fixe sur le boîtier (2) du distributeur et qui actionne, par un bras de levier, un poussoir de distributeur (4), le boîtier (2) du distributeur et l'élément d'actionnement du type levier étant fabriqués en une pièce et le boîtier (2) du distributeur et l'élément d'actionnement (1) étant reliés l'un à l'autre, de façon inamovible, au moyen d'une liaison cintrée élastique (5),
caractérisé en ce que, sur le bras de levier (1a) de l'élément d'actionnement (1), il est prévu au moins une nervure conformée (6,6a,6b), qui est munie d'un évidement (8) ou d'une âme (9) et coopère ainsi avec une âme (9) correspondante, formée de façon analogue, ou un évidement (8) correspondant, formé de façon analogue, sur le boîtier (2) du distributeur.

2. Distributeur selon la revendication 1,
caractérisé en ce que l'évidement (8) est agencé sur la nervure (6) à une distance (10) de l'âme.

3. Distributeur selon une des revendications 1 à 2,
caractérisé en ce que l'évidement (8) autorise, par rapport à l'âme (9), un déplacement (11) de façon correspondant à la course (12) du poussoir de distributeur (4).

4. Distributeur selon une des revendications 1 à 3,
caractérisé en ce que l'évidemment (8) forme un guide (14) pour l'âme (9).

5. Distributeur selon une des revendications 1 à 4,
caractérisé en ce que, sur l'élément d'actionnement (1), il est prévu une nervure (6) de façon centrale par rapport au boîtier (2) du distributeur, sur laquelle est formée de même, de façon centrale, une âme (9) qui peut être introduite, en traversant un guide latéral (24) du boîtier (2) du distributeur, dans un évidement (8) traversant la largeur (16) du boîtier du distributeur.

6. Distributeur selon une des revendications 1 à 5,
caractérisé en ce que des saillies (18) s'engageant à chaque fois dans des évidements (17) dans le boîtier (2) du distributeur sont prévues sur les nervures (6a,6b), agencées par paire, de l'élément d'actionnement (1).

7. Distributeur selon une des revendications 1 à 6,
caractérisé en ce que l'élément d'actionnement (1) est agencé à l'intérieur de la largeur (16) du boîtier du distributeur ou en fermant celui-ci.

8. Distributeur selon une des revendications 1 à 7,
caractérisé en ce que, sur l'élément d'actionnement (1), uniquement une nervure (6) est formée qui peut pivoter et s'encliqueter dans un guide (19) sensiblement en forme de fente sur le boîtier (2) du distributeur.

9. Distributeur selon une des revendications 1 à 8,
caractérisé en ce que, à l'intérieur de la largeur (16) du boîtier (2) du distributeur, dans la zone de pivotement de l'élément d'actionnement (1), un décrochement incliné (20) sert comme butée pour l'élément d'actionnement (1).

10. Distributeur selon une des revendications 1 à 9,
caractérisé en ce que, sur les nervures (6a,6b) prévues par paire, il est agencé, à chaque fois, sur la face interne, une âme (9) qui s'engage, à chaque fois, dans un évidement cintré (8) prévu dans la largeur (16) du boîtier du distributeur.

11. Distributeur selon une des revendications 1 à 10,
caractérisé en ce que la liaison cintrée (5) est formée par un bras de levier (1a) prévu sur le boîtier (2) du distributeur, s'étendant sensiblement parallèlement au contour (2b) du boîtier du distributeur, et agencé dans la zone cintrée avec un écartement (25).
